# EUROPÄISCHE PATENTSCHRIFT

(11) **EP 0 562 177 B1**
(45) Veröffentlichungstag und Bekanntmachung des Hinweises auf die Patenterteilung: **02.10.1996**
(21) Anmeldenummer: 92121277.5
(22) Anmeldetag: 15.12.1992
(51) Int. Cl.: B65D 50/04

(54) **Verschluss mit einer Schraubkappe und einem Behälterstutzen oder einem mit dem Behälter verbindbaren Verschlussunterteil**
Closure with a threaded cap and a container neck or a closure element fixed to the container
Fermeture avec un capuchon à vis et un goulot de récipient ou un élément de fermeture raccordé au récipient

(30) Priorität: 26.03.1992 DE 4209783
(43) Veröffentlichungstag der Anmeldung: 29.09.1993
(73) Patentinhaber: Heinrich Stolz GmbH & Co KG, D-57290 Neunkirchen (DE)
(72) Erfinder: Stolz, Heinrich, W-5908 Neunkirchen (DE)
(74) Vertreter: Jeck, Anton, Dipl.-Ing.

(56) Entgegenhaltungen:
- EP-A- 0 440 480
- US-A- 3 989 152
- US-A- 4 149 646

## Beschreibung

Die Erfindung betrifft einen Verschluß mit einer Schraubkappe und einem mit Außengewinde versehenen Behälterstutzen oder einem mit dem Behälterstutzen verbindbaren Verschlußunterteil mit einem mit Außengewinde versehenen Ausgießstutzen, bei dem die Schraubkappe aus Kappenboden und Kappenmantel auf der Innenseite des Kappenmantels ein Innengewinde aufweist und auf das Außengewinde des Behälterstutzens oder des Ausgießstutzens des Verschlußunterteils auf- und abschraubbar ist, bei dem der Kappenmantel mittels eines abstehenden Rastlappens über eine Rastverbindung mit einem Rastnocken des Behälterstutzens oder des Verschlußunterteils in der Aufschraubstellung arretierbar ist, wobei der im Endbereich des Kappenmantels angeformte Rastlappen beim Aufschrauben der Schraubkappe radial nach innen auslenkbar ist und beim Abschrauben der Schraubkappe mit einer stirnseitigen Gegen-Anschlagfläche an einer Anlagefläche des Rastnockens anschlägt, bis durch radiales Eindrücken des Rastlappens die Rastverbindung aufhebbar und die Schraubkappe zum Abschrauben freigebbar ist.

Ein derartiger kindersicherer Verschluß ist in der EP 440 480 A2 angegeben. Hierbei ist am Endbereich des Kappenmantels auf dessen Außenseite ein Rastlappen angeformt, wobei der Rastlappen auch an seiner Wurzel gegenüber dem Kappenmantel einen Absatz bildet. Auf seiner Vorderseite ist der Rastlappen über ein Filmscharnier mit dem Kappenmantel verbunden.

Es sind schon verschiedene Ausgestaltungen von kindersicheren Schraubkappen bekannt, die aus einer Innen- und einer Außenkappe bestehen. Die Innenkappe ist mit einer Rastkupplung mit der Außenkappe verbunden, die nur in Aufschraubrichtung, jedoch nicht in Abschraubrichtung wirkt, so daß der Verschluß mit einer einfachen Drehbewegung der Außenkappe nicht zu öffnen ist. Durch radiale Verformung eines Bereiches der Außenkappe oder durch axiale Verstellung der Außenkappe wird jedoch eine in Abschraubrichtung wirkende Rastkupplung hergestellt, so daß dann die Schraubkappe abgeschraubt werden kann. Dies setzt eine doppelte Bedienungsmaßnahme voraus, so daß der Verschluß kindersicher ist, wie die DE-GM 78 12 241, DE-GM 76 34 267 und DE-OS 24 43 803 zeigen.

Es gibt auch einstückige kindersichere Schraubkappen, bei denen an den Kappenmantel ein Außenmantel angeformt ist, bei dessen Verformung eine Rastkupplung zum Kappenmantel der Schraubkappe hergestellt wird, wie die DE-GM 75 23 676, DE-OS 28 28 063 und die DE-OS 26 34 525 zeigen.

Alle diese zweiteiligen und einstückigen kindersicheren Schraubkappen haben den Nachteil, daß sie aufwendig und/oder kompliziert sind. Sie arbeiten oft auch nicht absolut betriebssicher.

Wie die DE-OS 29 52 778 zeigt, ist auch eine einstückige kindersichere Schraubkappe der eingangs erwähnten Art bekannt, bei der in die Stirnseite des Kappenmantels eine Rastaufnahme eingeformt ist. Beim Aufschrauben der Schraubkappe läuft die Stirnseite auf einen Rastnocken auf, der vom Behälterstutzen oder dem Verschlußmantel in Verlängerung des Kappenmantels angebracht ist. In der Schließendstellung ist der Rastnocken in der Rastaufnahme eingerastet und legt die Schraubkappe in der Abschraubrichtung unverdehbar fest. Durch Eindrücken eines der Rastaufnahme benachbarten dünnwandigen Bereiches des Kappenmantels wird die Rastverbindung aufgehoben und die Schraubkappe kann abgeschraubt werden. Dies setzt, wie es für eine kindersichere Schraubkappe üblich ist, eine doppelte Bedienungsaufnahme an der Schraubkappe voraus.

Bei diesem bekannten kindersicheren Verschluß ist die Verrastung in axialer Richtung, während die Entrastung in radialer Richtung erfolgt. Die axiale Verrastung hat den Nachteil, daß der Kappenmantel im Bereich der Rastaufnahme beim Auflaufen auf den Rastnocken und Weiterdrehen der Schraubkappe sehr stark axial beansprucht wird. Dies hat vielfach eine Beschädigung oder Zerstörung der Schraubkappe in diesem Bereich zur Folge.

Es ist Aufgabe der Erfindung, einen Verschluß der eingangs erwähnten Art zu schaffen, bei dem die für die Sicherung erforderlichen Rastelemente ebenso einfach gestaltet sind, bei der Verrastung und Entrastung aber nicht überlastet werden und eine betriebssichere Funktion gewährleisten.

Diese Aufgabe wird nach der Erfindung dadurch gelöst, daß der Rastlappen im Endbereich des Kappenmantels abgeteilt ist und etwa tangential absteht.

Die Verrastung und Entrastung erfolgt in radialer Richtung, so daß beim Festziehen der Schraubkappe keine Überlastung im Bereich der Rastverbindung auftritt. Beim Versuch des Öffnens bei verrasteter Schraubkappe wird lediglich der Rastlappen etwa in axialer Richtung beansprucht und kann bequem ausgelenkt werden, ohne die Rastverbindung freizugeben. Der Rastlappen ist leicht an dem Kappenmantel der Schraubkappe abzuteilen und anzuformen, ohne die Herstellung der Schraubkappe merklich zu erschweren. Die Auslösung der Rastverbindung ist ebenfalls einfach möglich, da nur der am Kappenmantel vorstehende Rastlappen nach innen zu drücken ist. Für die Funktion des Rastlappens ist die Ausgestaltung von Vorteil, daß der Rastlappen etwa tangential gerichtet am Kappenmantel absteht.

Ist vorgesehen, daß sich der Rastlappen in der Schließendstellung der Schraubkappe zumindest teilweise über die Höhe des Rastnockens erstreckt und über die der Schraubkappe zugekehrte Oberkante des Rastnockens vorsteht, dann ist eine eindeutige Verrastung sichergestellt, auch wenn die axiale Stellung der Schraubkappe in der Schließendstellung variiert. Der Rastlappen kann dabei auch beim Passieren des Rastnockens noch nach innen gedrückt werden.

Die Ausgestaltung von Rastnocken und Rastlappen ist so ausgeführt, daß sich der Rastnocken als kreisbogenförmiger Steg über einen Teil des Umfanges des Behälterstutzens oder der Ausgießtülle des Verschlußunterteils erstreckt, daß die dem Kappenmantel zugekehrte konkave Innenseite des Rastnockens in geringem Abstand zum Kappenmantel angeordnet ist, daß der Rastnocken in Aufschraubrichtung der Schraubkappe in der etwa radial ausgerichteten Anlagefläche endet, daß die Stirnseite des Rastlappens in der etwa radial ausgerichteten Gegen-Anschlagfläche endet, und daß die Gegen-Anschlagfläche des Rastlappens in der Raststellung die Anlagefläche des Rastnockens zumindest teilweise überdeckt, um eine eindeutige Funktion in Aufschraub- und Abschraubrichtung der Schraubkappe zu erhalten.

Dabei kann vorteilhafterweise vorgesehen sein, daß die konkave Innenseite des Rastnockens an dem der Anlagefläche gegenüberliegenden Einlaufende mit einer Auslaufschräge versehen ist.

Die Erfindung wird anhand eines in der Zeichnung dargestellten Verschlusses mit Schraubkappe und Verschlußunterteil näher erläutert. Es zeigt:
- Fig. 1: in Seitenansicht teilweise im Schnitt die auf einem Verschlußunterteil gesicherte Schraubkappe und
- Fig. 2: eine Draufsicht auf den Verschluß nach Fig. 1.

Der Verschluß nach dem in den Fig. 1 und 2 gezeigten Ausführungsbeispiel besteht aus einer Schraubkappe 10 und einem Verschlußunterteil 20. Die Schraubkappe 10 besteht aus einem Kappenboden 11 und einem Kappenmantel 12 mit einem Innengewinde 13. Das Verschlußunterteil 20 weist ein im Querschnitt U-förmiges Basisteil 21 auf, mit dem das Verschlußunterteil 20 auf eine mit Rastrand versehene Behälteröffnung aufgerastet werden kann. An das Basisteil 21 schließt sich ein Ausgießstutzen 22 mit einem Außengewinde 23 an, so daß die Schraubkappe 10 auf den Ausgießstutzen 22 auf- und abgeschraubt werden kann.

Der Ausgießstutzen 22 ist mittels einer Siegelplatte 24 verschlossen, die beim ersten berechtigten Öffnen des Verschlusses entfernt wird. Die Siegelplatte 24 ist über eine umlaufende Sollbruchstelle 25 geringer Wandstärke an der Innenwandung des Ausgießstutzens 22 angeformt. An der Siegelplatte 24 ist ein Griffstück 26 angeformt, das zum Losreißen der Siegelplatte 24 gefaßt und gezogen wird.

Am unteren Endbereich des Kappenmantels 12 wird ein Rastlappen 14 so angeformt, daß er etwa tangential gerichtet am Kappenmantel 12 nach außen absteht, wie Fig. 2 zeigt. Dabei steht er entgegen der Aufschraubrichtung am Kappenmantel 12 ab.

Auf dem horizontalen Abschnitt des Basisteils 21 ist ein zur Schraubkappe 10 gerichteter stegförmiger Rastnocken 28 angeformt. Wie Fig. 2 zeigt, steht dieser Rastnocken 28 mit seiner konkaven Innenseite in gleichbleibendem geringem Abstand zur Außenseite des Kappenmantels 12. Der Rastnocken 28 ist kreisbogenförmig und erstreckt sich über einen Teil des Umfanges des Basisteils 21. Der Rastlappen 14 endet an seiner Stirnseite in einer Gegen-Anlagefläche 15, die etwa radial ausgerichtet ist, während das in Aufschraubrichtung liegende Ende des Rastnockens 28 eine Anlagefläche 30 bildet, die ebenfalls etwa radial ausgerichtet ist. Der Rastlappen 14 steht so weit am Kappenmantel 12 ab, daß er in Raststellung mit seiner Gegen-Anschlagfläche 15 die Anlagefläche 30 des Rastnockens 28 sicher teilweise überdeckt, um eine eindeutige Rastverbindung zu erhalten, die nur in Abschraubrichtung der Schraubkappe 10 wirkt.

Die konkave Innenseite des Rastnockens 28 ist auf der in Aufschraubrichtung wirkenden Einführseite mit einer Auslenkschräge 29 versehen, so daß beim Aufschrauben der Schraubkappe 10 der Rastlappen 14 kontinuierlich nach innen ausgelenkt wird und den Rastnocken 28 passieren kann. Nach dem Passieren des Rastnockens 28 stellt sich der Rastlappen 14 aufgrund seiner Eigenelastizität selbsttätig in die in Fig. 2 gezeigte Raststellung ein.

Wird der Rastlappen 14 manuell oder mittels eines Werkzeuges nach innen gedrückt, dann gibt er seine Raststellung auf und kann den Rastnocken 28 auch in Abschraubrichtung passieren, wenn gleichzeitig die Schraubkappe 10 in dieser Richtung gedreht wird.

Diese Kindersicherung aus Rastlappen 14 und Rastnocken 28 ist auch bei einem Verschluß verwendbar, bei dem die Schraubkappe 10 mit einem Garantiering versehen ist oder bei dem das Verschlußunterteil zwischen dem Basisteil und dem Ausgießstutzen einen ausziehbaren und eindrückbaren Balg trägt.

## Patentansprüche

1. Verschluß mit einer Schraubkappe (10) und einem mit Außengewinde versehenen Behälterstutzen oder einem mit dem Behälterstutzen verbindbaren Verschlußunterteil (20) mit einem mit Außengewinde versehenen Ausgießstutzen (22), bei dem die Schraubkappe (10) aus Kappenboden (11) und Kappenmantel (12) auf der Innenseite des Kappenmantels ein Innengewinde (13) aufweist und auf das Außengewinde (23) des Behälterstutzens oder des Ausgießstutzens (22) des Verschlußunterteils (20) auf- und abschraubbar ist, bei dem der Kappenmantel (12) mittels eines abstehenden Rastlappens über eine Rastverbindung mit einem Rastnocken (28) des Behälterstutzens oder des Verschlußunterteils (20) in der Aufschraubstellung arretierbar ist, wobei der im Endbereich des Kappenmantels (12) angeformte Rastlappen (14) beim Aufschrauben der Schraubkappe (10) radial nach innen auslenkbar ist und beim Abschrauben der Schraubkappe mit einer stirnseitigen Gegen-Anschlagfläche (15) an einer Anlagefläche (30) des Rastnockens (28) anschlägt, bis durch radiales Eindrücken des Rastlappens (14) die Rastverbindung aufhebbar und die Schraubkappe (10) zum Abschrauben freigebbar ist,
dadurch gekennzeichnet,
daß der Rastlappen (14) im Endbereich des Kappenmantels (12) abgeteilt ist und etwa tangential gerichtet an diesem absteht.

2. Verschluß nach Anspruch 1,
dadurch gekennzeichnet,
daß sich der Rastnocken (28) als kreisbogenförmiger Steg über einen Teil des Umfanges des Behälterstutzens oder der Ausgießtülle (23) des Verschlußunterteils (20) erstreckt,
daß die dem Kappenmantel (12) zugekehrte konkave Innenseite des Rastnockens (28) in geringem Abstand zum Kappenmantel (12) angeordnet ist, daß der Rastnocken (28) in Aufschraubrichtung der Schraubkappe (10) in der etwa radial ausgerichteten Anlagefläche (30) endet,
daß die Stirnseite des Rastlappen (14) in der etwa radial ausgerichteten Gegen-Anschlagfläche (15) endet, und
daß die Gegen-Anschlagfläche (15) des Rastlappens (14) in der Raststellung die Anlagefläche (30) des Rastnockens (28) zumindest teilweise überdeckt.

3. Verschluß nach Anspruch 1 oder 2,
dadurch gekennzeichnet,
daß die konkave Innenseite des Rastnockens (28) an dem der Anlagefläche (30) gegenüberliegenden Einlaufende mit einer Auslenkschräge (29) versehen ist.

## Claims

1. Closure, having a screw cap (10) and a container nozzle provided with an external thread or a closure base (20), which is connectable to the container nozzle and has a pouring nozzle (22) provided with an external thread, wherein the screw cap (10), comprising cap base (11) and cap casing (12), has an internal thread (13) on the inside surface of the cap casing and can be screwed onto and unscrewed from the external thread (23) of the container nozzle or of the pouring nozzle (22) of the closure base (20), wherein the cap casing (12) is securable in the screwed-on position by means of a protruding locking lug via a locking connection with a locking cam (28) of the container nozzle or of the closure base (20), wherein the locking lug (14), which is moulded to fit in the end region of the cap casing (12), is radially inwardly deflectable during the screwing-on of the screw cap (10) and strikes against an abutment face (30) with a counter-stop face (15) at the front end during the unscrewing of the screw cap until the locking connection can be cancelled by radially urging the locking lug (14) inwardly, and the screw cap (10) is releasable for unscrewing, characterised in that the locking lug (14) is divided in the end region of the cap casing (12) and protrudes therefrom in an approximately tangential direction.

2. Closure according to claim 1, characterised in that the locking cam (28) extends as an arcuate web over a portion of the periphery of the container nozzle or of the pouring spout (23) of the closure base (20), in that the concave inside surface of the locking cam (28) facing the cap casing (12) is disposed at a short spacing from the cap casing (12), in that the locking cam (28) terminates in the approximately radially aligned abutment face (30) when viewed with respect to the screwing-on direction of the screw cap (10), in that the end face of the locking lug (14) terminates in the approximately radially aligned counter-stop face (15), and in that, in the locking position, the counter-stop face (15) of the locking lug (14) at least partially covers the abutment face (30) of the locking cam (28).

3. Closure according to claim 1 or 2, characterised in that the concave inside surface of the locking cam (28) is provided with an inclined deflection (29) at the inlet end situated opposite the abutment face (30).

## Revendications

1. Fermeture avec un capuchon à vis (10) et avec un goulot de récipient présentant un filetage extérieur ou avec un élément de fermeture (20) pouvant être raccordé au goulot du récipient et avec un bec verseur (22) présentant un filetage extérieur, le capuchon à vis (10) constitué par une base (11) et une enveloppe (12) présentant un filetage intérieur (13) à la face intérieure de l'enveloppe, le capuchon (10) pouvant être vissé sur ou dévissé du filetage extérieur (23) du goulot du récipient ou du bec verseur (22) de l'élément inférieur (20), fermeture dans laquelle l'enveloppe (12) du capuchon peut, dans la position de vissage, être au moyen d'une patte d'encliquetage en saillie, verrouillée par encliquetage avec une came d'encliquetage (28) du goulot ou de l'élément inférieur (20) de la fermeture, tandis que lors de l'opération de vissage, la patte d'encliquetage (14) formée dans la portion terminale de l'enveloppe (12) du capuchon peut être défléchie radialement vers l'intérieur, alors que lors du dévissage du capuchon à vis, cette patte (14) s'applique par une surface de butée frontale antagoniste (15) contre une surface de butée (30) de la came d'encliquetage (28), jusqu'à ce que par un enfoncement radial de la patte d'encliquetage (14), la liaison d'encliquetage peut être supprimée et que le capuchon à vis (10) est libéré aux fins de son dévissage,
caractérisée
en ce que dans la portion terminale de l'enveloppe (12) du capuchon, la patte d'encliquetage (14) est sectionnée et s'écarte sensiblement tangentiellement de cette enveloppe.

2. Fermeture suivant la revendication 1,
caractérisée
en ce que la came d'encliquetage (28) s'étend sous forme de nervure de forme circulaire au-dessus d'une partie de la périphérie du goulot du récipient ou du bec verseur (23) de l'élément inférieur (20) de la fermeture,
en ce que la face intérieure concave de la came d'encliquetage (28), face orientée vers l'enveloppe (12) du capuchon, est disposée à faible distance de l'enveloppe (12) du capuchon,
en ce que dans le sens de vissage du capuchon à vis (10), la came d'encliquetage (28) aboutit à la surface de butée (30) orientée sensiblement radialement, et
en ce que dans la position d'encliquetage, la surface de butée antagoniste (15) de la patte d'encliquetage (14) chevauche au moins partiellement la surface de butée (30) de la came d'encliquetage (28).

3. Fermeture suivant la revendication 1 ou la revendication 2,
caractérisée en ce qu'à l'extrémité d'admission située en face de la surface de butée (30), la face intérieure concave de la came d'encliquetage (28) présente un biseau de déviation (29).
